# EUROPÄISCHE PATENTSCHRIFT

(11) **EP 3 849 751 B1**
(45) Veröffentlichungstag und Bekanntmachung des Hinweises auf die Patenterteilung: **20.12.2023**
(21) Anmeldenummer: 19762961.1
(22) Anmeldetag: 04.09.2019
(51) Int. Cl.: B25F 5/02, B25G 1/10, B23D 23/00, B23D 29/00

(54) **HANDWERKZEUG UND HÜLLTEIL FÜR EIN HANDWERKZEUG**
HAND-HELD TOOL AND SHEATH PART FOR A HAND-HELD TOOL
OUTIL À MAIN ET PARTIE FORMANT ENVELOPPE POUR UN OUTIL À MAIN

(30) Priorität: 10.09.2018 DE 102018122021
(43) Veröffentlichungstag der Anmeldung: 21.07.2021
(73) Patentinhaber: Gustav Klauke GmbH, 42855 Remscheid (DE)
(72) Erfinder: FRENKEN, Egbert, 52525 Heinsberg (DE); LEHR, Andreas, 41468 Neuss (DE); CASEY, Richard, Yatton Somerset BS49 4HJ (GB)
(74) Vertreter: Müller, Enno
(86) Internationale Anmeldenummer: PCT/EP2019/073500
(87) Internationale Veröffentlichungsnummer: WO 2020/053036

(56) Entgegenhaltungen:
- GB-A- 2 503 579
- US-A- 3 189 069
- US-A- 3 379 278
- US-A1- 2001 001 339
- US-A1- 2015 151 367
- US-A1- 2015 196 363

## Beschreibung

### Gebiet der Technik

Die Erfindung betrifft ein Handwerkzeug mit einer elektromotorischen Betätigung nach den Merkmalen des Oberbegriffes des Anspruches 1.

### Stand der Technik

Handwerkzeuge der in Rede stehenden Art sind bspw. bekannt in Form von elektromotorischen Schraub- oder Bohrwerkzeugen, darüber hinaus weiter auch bspw. als Crimp- oder Verpresswerkzeuge oder auch bspw. als elektromotorisch betriebene Schneid- oder Stanzwerkzeuge. Diese Handwerkzeuge sind handgeführt, wobei diesbezüglich weiter Werkzeuge bekannt sind, die einhändig geführt und betrieben werden können.

Derartige Handwerkzeuge weisen einen Handgriffbereich auf, der bei Nutzung des Handwerkzeuges durch die das Handwerkzeug tragende und bevorzugt auch betätigende Hand erfasst bzw. umfasst werden kann. Oftmals ist in ergonomisch günstiger Anordnung der Betätigungsschalter für den, das Werkzeug antreibenden Elektromotor in dem Handgriffbereich vorgesehen.

Zum Stand der Technik ist etwa auf die WO 2007/141156 A1 (US 2009/0133591 A1), WO 2013/189774 A1 (US 2015/0151367 A1), WO 2014/108361 A1 (US 2015/0364889 A1), WO 99/19947 A1 (US 6 276 186 B1) und WO 03/084719 A2 (US 209907/0180887 A1) zu verweisen.

Der Arbeitskopf weist das jeweilige Werkzeug auf, so bspw. ein Futter für ein Schraub- oder Bohrwerkzeug oder weiter bspw. verschwenk- oder verschiebbare Arbeitsbacken bei Verpress-, Stanz- oder Schneidwerkzeugen. In diesem Zusammenhang ist es weiter bekannt, dem Handgriffbereich unterschiedliche Arbeitsköpfe zuordnen zu können. Der Arbeitskopf kann entsprechend hierbei auswechselbar dem Handgriffbereich zuordbar sein.

Bei einer Benutzung derartiger Handwerkzeuge kann aufgrund der Arbeitsumgebung eine Gefährdung gegeben sein. Einerseits kann aufgrund einer stark staub- oder schmutzhaltigen Arbeitsumgebung ein Eindringen von unerwünschten Fremdkörpern in das Gerät zu befürchten sein. Andererseits kann auch insbesondere bei einem Arbeiten an Teilen, die unter elektrischer Hochspannung stehen können, eine Gefährdung gegeben sein.

Aus der GB 2 503 579 A, die den Oberbegriff des Patentanspruchs 1 offenbart, ist es bekannt, ein Handwerkzeug wassergeschützt auszubilden. Hierzu ist eine Umhüllung vorgesehen, die aus zwei starren Abschnitten, von denen einer dem Arbeitskopf und der andere dem Akkumulatorbereich zugeordnet ist, zu bilden und die starren Abschnitte durch ein flexibles Hüllteil, das sich mit Abstand zu dem Werkzeug erstreckt, zu verbinden. Aus der US 2015/196363 A1 ist für ein im medizinischen Bereich verwendetes Handwerkzeug eine Umhüllung bekannt, die aus starren Hüllteilen bestehen kann oder durch eine Umwicklung oder durch einen Schrumpfprozess auf das Handwerkzeug aufgebracht sein kann. Aus der US 2001/001339 A1 ist ein abnehmbares Griffteil für eine Ultraschallsonde bekannt. Das Griffteil ist in einer Längsrichtung aufspreizbar und im Querschnitt C-förmig gebildet. Das Griffteil kann innenseitig eine Aussparung aufweisen, die mit einem Vorsprung an der zu fassenden Sonde zusammenwirken kann.

### Zusammenfassung der Erfindung

Ausgehend von dem dargelegten Stand der Technik beschäftigt sich die Erfindung mit der Aufgabenstellung, ein Handwerkzeug im Hinblick auf eine Benutzung in einer möglicherweise eine Gefährdung ausübende Umgebung zu ertüchtigen.

Diese Aufgabe ist beim Gegenstand des Anspruches 1 gelöst, wobei darauf abgestellt ist, dass an dem Hüllteil zugewandt dem Arbeitskopf, und gesehen von einem dem Arbeitskopf abgewandten Ende des Handgriffbereiches jenseits des Betätigungsschalters, eine quer zu einer Längserstreckung des Handwerkzeuges nach außen vorragende Rippe ausgebildet ist.

Das Hüllteil besteht insbesondere aus einem Material wie einem thermoplastischen Elastomer, gegebenenfalls aber auch einem Gummiwerkstoff. Das Hüllteil umgibt schlauch- oder strumpfartig insbesondere den Handgriffbereich. Das Hüllteil kann sich hierbei über den gesamten oder nahezu dem gesamten Bereich des Handgriffbereiches, bzw. über den nahezu gesamten Bereich eines den Handgriffbereich aufweisenden und den Arbeitskopf tragenden Grundgeräts erstrecken, ausgehend von dem dem Arbeitskopf abgewandten Ende des Handgriffbereiches bis hin ggf. zum Übergang zum Arbeitskopf.

Das Hüllteil ist hierbei insbesondere im Hinblick auf seine Umfangs-Außenfläche über die gesamte Längserstreckung geschlossen ausgebildet, weist entsprechend bevorzugt keine Durchbrechungen oder Öffnungen auf, durch welche insbesondere der Handgriffbereich und/oder der Betätigungsschalter teilweise freiliegen könnte. Einzig endseitig zur Ermöglichung der Anordnung des Arbeitskopfes an dem Handgriffbereich, ggf. auch in dem dem Arbeitskopf gegenüberliegenden Endbereich, können, entsprechend einer schlauchartigen Ausgestaltung des Hüllteils, stirnseitige Öffnungen in dem Hüllteil vorgesehen sein. Eine diesbezügliche Öffnungsfläche erstreckt sich bei einem langgestreckten Handgriffbereich quergerichtet zu einer sich hierbei ergebenden Längserstreckungsachse.

Zufolge des den Handgriffbereich umfangsmäßig vollständig und geschlossen umgebenden Hüllteils ist eine Schutzhülle für das Handwerkzeug, insbesondere eine Schutzhülle für den Handgriffbereich, ggf. insgesamt für das den Handgriffbereich aufweisende Grundgerät, gegeben. Das Hüllteil kann in einer möglichen Ausgestaltung zum Schutz des Handwerkzeugs, insbesondere der in der Regel im Bereich des Handgriffes angeordneten elektromotorischen und ggf. sensorischen Elemente, darüber hinaus auch des Betätigungsschalters vor Verschmutzung und/oder Feuchtigkeit genutzt sein. Als besonders vorteilhaft erweist sich die Anordnung eines solchen Hüllteiles im Hinblick auf hierbei bevorzugt auch ausgebildete elektrisch isolierende Eigenschaften des Hüllteils und des Hüllteilmaterials. Bei angeordnetem Hüllteil ist so das Handwerkzeug insgesamt geeignet für Arbeiten an spannungsführenden Teilen.

Der Betätigungsschalter wird zufolge der erfindungsgemäßen Anordnung des Hüllteils allein über einen den Schalter überdeckenden Hüllteilabschnitt betätigt. Durch die flexiblen Eigenschaften des Hüllteilmaterials kann der diesbezügliche Hüllteilabschnitt bei Betätigung des Schalters nachgeben.

Bevorzugt ist durch das Hüllteil eine zumindest bis 1.000 VAC (Volt-Wechselspannung) oder 1.500 VDC (Volt-Gleichspannung) wirkende elektrische Isolierung gegeben, darüber hinaus bevorzugt bis hin zu 10.000 VAC und mehr.

Bevorzugt entspricht ein solches Handwerkzeug mit einem insbesondere den Handgriffbereich umgebenden Hüllteil der internationalen Norm IEC 60900 (DIN EN 60900).

Das Hüllteil ist für sich betrachtet, also als Loseteil, das noch nicht dem Handwerkzeug zugeordnet ist, formangepasst an die Form des zu umfassenden Handgriffbereiches bzw. Grundgeräts des Handwerkzeuges. Alternativ kann insbesondere die Materialwahl, darüber hinaus aber auch die Materialstärke des Hüllteiles so gewählt sein, dass sich erst mit einem Überziehen des Hüllteiles bspw. über den Handgriffbereich zufolge der flexiblen Eigenschaften des Hüllteilmaterials die Formgebung einstellt.

Darüber hinaus kann das Hüllteil in einer möglichen Ausgestaltung, wenn es einmal aufgezogen ist, betrieblich nicht mehr von dem Handwerkzeug lösbar vorgesehen sein. Dies bezieht sich insbesondere auf die übliche Anwendung des Handwerkzeuges, so dass sichergestellt ist, dass sich das Hüllteil im Rahmen der üblichen Nutzung des Handwerkzeuges nicht von dem zugeordneten Handgriffbereich löst. Hierzu kann beispielsweise eine Verklebung zwischen einer Innenfläche des Hüllteils und einer Außenfläche eines Gehäuses des Handwerkzeuges durchgeführt sein oder das Hüllteil kann so "stramm" aufgezogen sein, dass es von einem Nutzer nicht ohne Hilfsmittel, gegebenenfalls nicht ohne Zerstörung, abgezogen werden kann. Bevorzugt ist eine Ausgestaltung, bei welcher das Hüllteil bei Bedarf durch den Benutzer an dem Handwerkzeug bzw. an dem Handgriffbereich anordbar bzw. willentlich von diesem entfernbar ist. Weiter alternativ kann das Hüllteil auch bereits herstellerseitig über den Handgriffbereich aufgezogen sein, wonach eine Entfernung des Hüllteiles von dem Handgriffbereich bevorzugt nicht mehr, zumindest nicht mehr zerstörungsfrei, möglich ist.

Das Hüllteil kann einen geschlossenen Überzug bzgl. eines unter dem Hüllteil ausgebildeten, bevorzugt aus Kunststoff-Hartteilen bestehenden Gehäuses darstellen. Das Hüllteil kann so entsprechend zugleich einen Schutz des Gehäuses vor äußerer Beschädigung bieten. Darüber hinaus wird zufolge der Anordnung des Hüllteiles ein üblicherweise nicht hochspannungsisoliertes Handwerkzeug gemäß vorbeschriebener Norm elektrisch isoliert.

Bei dem den Handgriffbereich einschließlich des Betätigungsschalters des Handwerkzeuges umgebenden flexiblen Hüllteil ist zugewandt dem Arbeitskopf und in Bezug auf das dem Arbeitskopf abgewandte Ende des Handgriffbereiches jenseits des Betätigungsschalters eine quer zu einer Längserstreckung des Handwerkzeugs nach außen vorragende Rippe ausgebildet. Die Rippe ist bei Nutzung des Handwerkzeugs zwischen dem Arbeitskopf und der das Handwerkzeug führenden und betätigenden Hand angeordnet und bietet so einen Abgleitschutz an dem Hüllteil, um so einem Abgleiten der hin zu dem nicht oder zumindest nicht durch das Hüllteil isolierten und somit ggf. stromführenden Arbeitskopf zu verhindern.

Eine günstige Handhabung des im Handgriffbereich mit dem Hüllteil versehenen Handwerkzeugs kann weiter durch eine entsprechende Oberflächenbeschaffenheit des Hüllteiles im unmittelbaren Griffbereich gegeben sein.

Auch kann das Handwerkzeug an seinem dem Arbeitskopf abgewandten Ende einen zur Auswechslung vorgesehenen Akkumulator aufweisen. Über einen solchen Akkumulator kann, wie auch bevorzugt, der das Handwerkzeug antreibende Elektromotor gespeist sein, darüber hinaus auch ggf. weiter vorgesehene Elektronikelemente. Zum Aufladen des Akkumulators ist es bekannt, diesen von dem Handwerkzeug, insbesondere von dem Handgriffbereich, zu lösen und einer Ladestation zuzuführen. Das Hüllteil kann bei einer solchen Akkumulatoranordnung zugeordnet einer dem Arbeitskopf abgewandten Bodenfläche des Akkumulators eine Öffnung in Art einer Schlauchöffnung aufweisen, um im Interesse der Auswechselbarkeit ein Freilegen des Akkumulators zu ermöglichen. Der Akkumulator ist in einer möglichen Ausgestaltung durch diese Öffnung hindurch entnehmbar bzw. an dem Handwerkzeug ansetzbar.

Auch können in Längserstreckung des Hüllteils betrachtet jeweils endseitig derartige Öffnungen vorgesehen sein.

Die Öffnung weist hierbei eine Öffnungsfläche auf, die die Entnahme bzw. die Zuordnung des Akkumulators zulässt, wobei die Öffnungsfläche bevorzugt quergerichtet ist zu einer Längserstreckung des Handgriffbereiches.

Hierzu kann weiter das Hüllteil Fußbereiche aufweisen, die zum teilweisen Untergriff des Akkumulators ausgebildet sind. Diese Fußbereiche können sich gemäß einer möglichen Ausgestaltung allein in möglichen Eckbereichen des den Akkumulator umgebenden Hüllteilabschnitts erstrecken, ggf. aber auch über zwei Eckbereiche verbindende Schmalbereiche, zwischen welchen Schmalbereichen die Öffnung belassen ist. Die Fußbereiche können in einer möglichen Ausgestaltung zum Wechsel bzw. Entnahme des Akkumulators aufgrund der flexiblen Eigenschaften des Hüllteilmaterials bspw. zur Seite geklappt oder aufgerollt werden.

Das Hüllteil kann zufolge der flexiblen Materialeigenschaften in einer möglichen Ausgestaltung allein reibschlüssig und ggf. zufolge der äußeren Formgebung des Handgriffbereiches und des anliegenden Hüllteils durch Formschluss gehalten sein.

Darüber hinaus kann das Hüllteil innenseitig einer Hüllteilwandung einen Vorsprung aufweisen, zum formschlüssigen Eingriff in eine Ausnehmung des Handgriffbereiches, bzw. des den Handgriffbereich aufweisenden Grundgerätes. Diesbezüglich können mehrere solcher Vorsprünge hüllteilseitig vorgesehen sein, die mit entsprechenden Ausnehmungen im Handgriffbereich zusammenwirken.

Die Vorsprünge können sich gemäß einer bevorzugten Ausgestaltung quergerichtet zu einer Aufziehrichtung des Hüllteils auf den Handgriffbereich erstrecken, so dass sich zufolge Eingriff dieser Vorsprünge in die handgriffbereichsseitigen Ausnehmungen quer zu einer möglichen Verlagerungsrichtung des Hüllteils und bevorzugt zusätzlich in Umfangsrichtung wirkende Formschlüsse ergeben.

Die Vorsprünge des Hüllteiles können zapfenartig gestaltet sein, bspw. zum Eingriff in gehäuseseitige bohrungsartige Vertiefungen, in welchen bspw. Schraubenköpfe zum Verschluss des Gehäuses aufgenommen sein können.

Der hüllteilseitige Vorsprung kann, wie auch bevorzugt, einteilig mit der Hüllteilwandung ausgebildet sein. Darüber hinaus kann eine materialeinheitliche Ausbildung des Vorsprungs mit der Hüllteilwandung vorgesehen sein, weiter bevorzugt eine einstückige sowie materialeinheitliche Ausbildung.

Das Hüllteil kann bspw. in einem Kunststoff-Spritzgussverfahren hergestellt sein. Das Hüllteil kann auch als Gummiteil durch Vulkanisieren hergestellt sein. Auch kann diesbezüglich ein Mehrkomponentenspritzguss gegeben sein, bspw. zum Anbieten einer griffgünstigen Oberfläche im unmittelbaren Handgriffbereich und/oder im zur Betätigung des Schalters ausgebildeten Hüllteilabschnitt und/oder zur Ausbildung von Soll-Dehnungsbereichen um ein Überziehen oder Abziehen des Hüllteils auf bzw. von dem Handwerkzeug zu ermöglichen.

### Kurze Beschreibung der Zeichnungen

Nachstehend ist die Erfindung anhand der beigefügten Zeichnung, welche lediglich ein Ausführungsbeispiel darstellt, näher erläutert. Es zeigt:
- Fig. 1: ein Hüllteil zur Anordnung an einem Handwerkzeug in pers-pektivischer Darstellung;
- Fig. 2: das Hüllteil in einer Draufsicht;
- Fig. 3: das Hüllteil in einer Seitenansicht;
- Fig. 4: die Stirnansicht gegen das Hüllteil gemäß dem Pfeil IV in Fig. 3;
- Fig. 5: die Ansicht gemäß Pfeil V in Fig. 3 gegen einen Bodenbereich des Hüllteils;
- Fig. 6: den Schnitt gemäß der Linie VI - VI in Fig. 3;
- Fig. 7: die Herausvergrößerung des Bereiches VII in Fig. 6;
- Fig. 8: den Schnitt gemäß der Linie VIII - VIII in Fig. 3;
- Fig. 9: den Schnitt gemäß der Linie IX - IX in Fig. 3;
- Fig. 10: den Längsschnitt durch das Hüllteil gemäß der Linie X - X in Fig. 2;
- Fig. 11: das Hüllteil in einer Längsschnittdarstellung gemäß Fig. 10 in einer Zuordnungsstellung unter Umfassen eines Handgriffbereiches eines Handwerkzeuges, wobei das Handwerkzeug partiell geschnitten dargestellt ist;
- Fig. 12: das Handwerkzeug mit angeordnetem Hüllteil in perspektivischer Darstellung.

### Beschreibung der Ausführungsformen

Dargestellt und beschrieben ist, zunächst mit Bezug zu Fig. 1, ein Hüllteil 1 zur Anordnung an einem Handwerkzeug 2.

Das Handwerkzeug ist in den Figuren 11 und 12 dargestellt, hier in Form eines elektro-hydraulisch betätigbaren Verpressgerätes in stabartiger Ausgestaltung. Figur 12 zeigt das mit Hüllteil 1 überzogene Handwerkzeug 2.

Das Handwerkzeug 2 kann im Wesentlichen langgestreckt stabförmig ausgebildet sein, was eine Einhandbedienung des Handwerkzeuges 2 unterstützt. Ein solches stabförmiges Gerät ist bspw. aus der eingangs genannten WO 03/084719 A2 bekannt.

Das Handwerkzeug 2 unterteilt sich im Wesentlichen in ein Grundgerät 3, das einen Handgriffbereich 11 aufweist, und einen von dem Grundgerät 3 ggf. lösbaren Arbeitskopf 4.

Mit Bezug zu der Darstellung in Fig. 11 ist in dem zeichnerisch freigeschnittenen Bereich des Handwerkzeuges 2 der Zusammenhang mit dem in der genannten WO 03/084719 A2 beschriebenen Gegenstand etwa im Hinblick auf ein Rücklaufventil 5, einen Tank 6 und einen Pumpstößel 7 zu erkennen. In diesem Zusammenhang ist insgesamt auch zu erkennen, dass eine Hydraulikmittelpumpe 8 und ein Elektromotor 9 für die Hydraulikmittelpumpe 8 in Hintereinanderanordnung vorgesehen sind. Die elektrische Versorgung insbesondere des Elektromotors 9, darüber hinaus aber auch einer nicht dargestellten Steuerungseinheit und weiterer elektronischer Komponenten in dem Handwerkzeug 2, insbesondere in dem Grundgerät 3 ist gegeben durch die Anordnung eines fußseitig des Handgriffbereiches 11 angeordneten Akkumulators 10.

Der Akkumulator 10 ist zur Auswechslung vorgesehen, so insbesondere fußseitig an dem Handgriffbereich 11 lösbar steckgehaltert.

Weiter ist der Handgriffbereich 11 ausgebildet zur üblichen Umfassung mittels einer Hand. Ergonomisch günstig ist zugeordnet dem Handgriffbereich 11 ein Betätigungsschalter 12 vorgesehen.

Der dargestellte Arbeitskopf 4 ist nur exemplarisch. Bevorzugt ist dieser auswechselbar, wie dies in Fig. 11 angedeutet ist. Gezeigt ist ein Arbeitskopf 4, aufweisend zwei schwenkbare Pressbacken 13. Alternativ können arbeitskopfseitig auch Schneiden oder andere Werkzeuge angeordnet sein, die über die Hydraulik betrieben werden können.

Das Hüllteil 1 besteht aus einem flexiblen Material, bspw. aus einem thermoplastischen Elastomer oder aus einem Gummiwerkstoff. Darüber hinaus ist das Hüllteil 1 schlauch- oder strumpfartig geformt, insbesondere formangepasst an die äußere Kontur des Handwerkzeuges 2 im Bereich des stabartigen Grundgerätes 3.

Mit Bezug auf eine Längserstreckung L (vgl. etwa Fig. 12) insbesondere des Grundgerätes 3 mit seinem Handgriffbereich 11 weist das Hüllteil 1 entsprechend dem Grundgerät 3 im Wesentlichen drei in der Längserstreckung L und entlang einer Längserstreckungsachse A, die im überzogenen Zustand bzgl. des Handwerkzeuges 2 in der Regel einer Längsachse des Handwerkzeugs 2 entspricht, hintereinander vorgesehene Bereiche auf, so zunächst einen mittleren, taillenartigen Griffhüllbereich 14 mit einem zumindest annähernd kreisrunden Querschnitt (vgl. Fig. 8), an welchem sich fußseitig ein Akkumulatorhüllbereich 15 anschließt. Dieser weist quergerichtet zu der Längserstreckung L in dem den Akkumulator 10 unmittelbar umfassenden Bereich einen im Wesentlichen langgestreckten rechteckigen Querschnitt gemäß der Darstellung in Fig. 9 auf. Die Längserstreckungsachse A durchsetzt in Bezug auf einen im Wesentlichen zylindrischen Abschnitt des Hüllteils 1, wie er bei dem Ausführungsbeispiel etwa durch den Griffbereich 14 gegeben ist, mittig, entsprechend insofern einer Zylinderachse, das Hüllteil 1.

Gegenüberliegend zu dem Akkumulatorhüllbereich 15 schließt an dem Griffhüllbereich 14 ein Antriebshüllbereich 16 an, mit einer im Wesentlichen kreisrunden Querschnittsfläche gemäß der Darstellung in Fig. 6, wobei der Antriebshüllbereich 16 durchmesservergrößert ausgebildet ist gegenüber dem Griffhüllbereich 14. Auch der Akkumulatorhüllbereich 15 übertrifft in einem Querschnitt quer zu der Längserstreckung L den Querschnitt im Griffhüllbereich 14. Hieraus ergibt sich die insgesamt taillenartige Gestalt des Griffhüllbereiches 14.

Die das bevorzugt aus Kunststoff-Hartteilen bestehende Gehäuse 18 des Grundgerätes 3, insbesondere des Handgriffbereichs 11 umfassende Hüllteilwandung 17 erstreckt sich ausgehend von einer nach außen, entsprechend von dem Arbeitskopf 4 abweisenden Bodenfläche 19 des Akkumulators 10 in der Längserstreckung L bis über einen im Übergangsbereich vom Griffhüllbereich 14 in den Antriebshüllbereich 16 geräteseitig vorgesehenen Betätigungsschalter 12 hinaus bis zu dem dem Arbeitskopf 4 zugeordneten Ende des Grundgerätes 3. Hierbei ist das Hüllteil 1 über die Längserstreckung L betrachtet umfangsmäßig vollständig geschlossen. Darüber hinaus kann die Hüllteilwandung 17, wie auch dargestellt, bei zumindest annähernd durchgehend gleicher Materialstärke von bspw. 2 mm oder 3 mm bis hin zu 5 mm oder mehr an der Außenfläche des Gehäuses 18, wie auch des Akkumulators 10 vollflächig und konturaufnehmend anliegen.

Stirnseitig, d.h. in Längserstreckung L betrachtet arbeitskopfseitig und abgewandt dem Akkumulator 10, kann eine im Wesentlichen quer zur Längserstreckung L gerichtete Öffnung in dem Hüllteil 1 vorgesehen sein, zugeordnet der Anschlussebene zum Anschluss des Arbeitskopfes 4 an dem Grundgerät 3.

Darüber hinaus ist abgewandt dem Arbeitskopf 4 fußseitig und zugeordnet der Bodenfläche 19 des Akkumulators 10 eine Öffnung 20 in Art einer Schlauchöffnung vorgesehen, über welche Öffnung 20 ein Freilegen des Akkumulators 10 ermöglicht ist. Die Öffnung 20 kann, wie sich bspw. aus Fig. 5 ergibt, eine im Wesentlichen rechteckige, quer zur Längserstreckung L ausgerichtete Öffnungsfläche aufweisen, wobei sich die Öffnung 20 im Bereich zweier gegenüberliegender Randabschnitte weiter in hüllwandungsseitige Greiffreischnitte 21 erweitert. Diese Greiffreischnitte 21 ermöglichen ein gegenüberliegendes, seitliches Ergreifen des Akkumulators 10 zum Zwecke des Entfernens von dem Handgriffbereich 11 bzw. zum Zwecke der Zuordnung.

In Richtung der Längserstreckung L gegenüberliegend zu der Öffnung 20 ist eine weitere endseitige Schlauchöffnung (Öffnung 30) vorgesehen, durch welche der Schnittstellenbereich zwischen dem Arbeitskopf 4 und dem Grundgerät 3 zugänglich ist.

Das Hüllteil 1 kann zugeordnet dem Akkumulatorhüllbereich 15 Fußbereiche 22 aufweisen, die zum teilweisen Untergriff des Akkumulators 10 im Bereich dessen Bodenfläche 19 ausgebildet sind. Die Fußbereiche 22 flankieren die vorbeschriebene Öffnung 20, wobei die Fußbereiche 22 hierbei zwei gegenüberliegende Eckbereiche des Akkumulatorhüllbereiches 15 verbinden können.

Es ergeben sich so gemäß der Darstellung in Fig. 5 streifenartige Fußbereiche 22, die den Akkumulator 10 in der Nutzungsstellung des Handwerkzeuges 2 partiell unterfangen.

Zur Entnahme des Akkumulators 10 können die Fußbereiche 22 zufolge der flexiblen Ausgestaltung des Hüllteilmaterials bspw. zur Seite geklappt oder aufgerollt werden.

Wie weiter insbesondere aus der Darstellung in Fig. 11 ersichtlich, erstreckt sich das Hüllteilmaterial bzw. die Hüllteilwandung 17 auch über den Betätigungsschalter 12. Entsprechend ist auch dieser von dem Hüllteil 11 vollständig überdeckt. Die Betätigung des Betätigungsschalters 12 erfolgt durch die Hüllteilwandung 17 hindurch zufolge Druckbeaufschlagung. Die flexible Materialwahl der Hüllteilwandung 17 ermöglicht diese Übertragung.

Bei dem Betätigungsschalter 12 kann es sich, wie auch bevorzugt, um einen mechanischen Schalter handeln, der um eine Achse x quergerichtet zur Längserstreckung L schwenkbar ist.

Der partiell gegenüber dem umgebenden Bereich des Antriebs- bzw. Griffhüllbereich 14,16 erhabene Schalterabschnitt 23 im Antriebshüllbereich 16 kann mit einer rippenartigen Oberflächenstrukturierung 24 versehen sein, wie ggf. auch, wie weiter in Fig. 11 beispielhaft dargestellt, gegenüberliegend im Antriebshüllbereich 16 ein Abschnitt 25 zur Auflage insbesondere des Daumens der das Handwerkzeug 2 führenden und bedienenden Hand.

Zwischen dem Schalterabschnitt 23 und dem dem Arbeitskopf 4 zugewandten Ende des Hüllteils 1 ist wandungsaußenseitig eine quer zur Längserstreckung L umlaufend vorragende Rippe 26 angeformt. Diese dient als Abgleitschutz für die das Handwerkzeug tragende Hand in Richtung auf den ggf. nicht elektrisch isolierten Arbeitskopf 4. Die mit Bezug auf einen Querschnitt gemäß Fig. 11 frei über die Außenfläche des Hüllteils 1 abragende Rippe 26 kann hierbei eine Länge a aufweisen, die etwa ¼ bis ½, weiter bspw. etwa ⅓ des Abstandsmaßes b der Rippe 26 zu dem dem Arbeitskopf 4 zugewandten freien Ende des Hüllteiles 1 entsprechen kann. Die Rippe 26 erstreckt sich bevorzugt radial zu der Längserstreckungsachse A und ist weiter bevorzugt durchsetzt von einer zu der Längserstreckungsachse A rechtwinklig verlaufenden Ebene.

Darüber hinaus kann das Hüllteil 1 ggf. zusätzlich zu einer möglichen reibschlüssigen Verbindung zwischen Hüllteil 1 und Gehäuse 18 und der sich bspw. zufolge der taillenartigen Ausgestaltung im Griffhüllbereich 14 einstellenden Formschlussverbindung zumindest eine weitere quer zur Längserstreckung L und bevorzugt zusätzlich in Umfangsrichtung wirkende Formschlussverbindung zu dem Grundgerät 3 aufweisen. Hierzu kann das Hüllteil 1 einstückig und materialgleich wandungsinnenseitig einen Vorsprung 27 angeformt aufweisen (vgl. Figuren 6 und 7). In Fig. 7 ist ein etwa hülsenförmiger Vorsprung 27 dargestellt, zum formschlüssigen Eingriff in eine bohrungsartige Ausnehmung 28 im Grundgerät 3, insbesondere in dessen Gehäuse 18. Dieser Ausnehmungsbereich ist in Fig. 7 in strichpunktierter Linienart dargestellt.

Die Ausnehmung 28 dient in üblicher Weise zur Aufnahme eines Schraubenkopfes 29, über welche Schraube Teile des Gehäuses 18 miteinander verbunden sind.

Zufolge dieser formschlüssigen Verbindung zwischen Vorsprung 27 und Ausnehmung 28 ist eine Abzugsicherung des Hüllteils 1 entgegen oder in Überziehrichtung, die in Längserstreckung L gerichtet ist, gegeben, wie auch eine Verdrehsicherung in Umfangsrichtung U.

Das Hüllteil kann zum Aufziehen auf das Handwerkzeug beispielsweise in aufgerollter Form vorliegen, so dass es durch Abrollen überstülpbar ist. In gleicher Weise kann vorgesehen sein, dass das Hüllteil durch Aufrollen wieder von dem Handwerkzeug entfernbar ist.

### Liste der Bezugszeichen

| | | | |
|---|---|---|---|
| 1 | Hüllteil | 28 | Ausnehmung |
| 2 | Handwerkzeug | 29 | Schraubenkopf |
| 3 | Grundgerät | 30 | Öffnung |
| 4 | Arbeitskopf | | |
| 5 | Rücklaufventil | | |
| 6 | Tank | a | Länge |
| 7 | Pumpstößel | b | Abstandsmaß |
| 8 | Hydraulikmittelpumpe | x | Achse |
| 9 | Elektromotor | | |
| 10 | Akkumulator | L | Längserstreckung |
| 11 | Handgriffbereich | U | Umfangsrichtung |
| 12 | Betätigungsschalter | A | Längserstreckungsachse |
| 13 | Pressbacke | | |
| 14 | Griffhüllbereich | | |
| 15 | Akkumulatorhüllbereich | | |
| 16 | Antriebshüllbereich | | |
| 17 | Hüllteilwandung | | |
| 18 | Gehäuse | | |
| 19 | Bodenfläche | | |
| 20 | Öffnung | | |
| 21 | Greiffreischnitt | | |
| 22 | Fußbereich | | |
| 23 | Schalterabschnitt | | |
| 24 | Oberflächenstrukturierung | | |
| 25 | Abschnitt | | |
| 26 | Rippe | | |
| 27 | Vorsprung | | |

## Patentansprüche

1. Handwerkzeug (2) mit einer elektromotorischen Betätigung, wobei das Handwerkzeug (2) einen Handgriffbereich (11) und einen Arbeitskopf (4) aufweist und in dem Handgriffbereich (11) ein Betätigungsschalter (12) vorgesehen ist, der zur Handbeaufschlagung angeordnet ist, wobei weiter der Handgriffbereich (11) einschließlich des Betätigungsschalters (12) von einem flexiblen Hüllteil (1), das ausgehend von einem dem Arbeitskopf (4) abgewandten Ende des Handgriffbereiches (11) bis über den Handgriffbereich (11) hinaus öffnungsfrei ausgebildet ist, überzogen ist, **dadurch gekennzeichnet, dass** an dem Hüllteil (1) zugewandt dem Arbeitskopf (4), und gesehen von einem dem Arbeitskopf (4) abgewandten Ende des Handgriffbereiches (11) jenseits des Betätigungsschalters (12), eine quer zu einer Längserstreckung (L) des Handwerkzeuges (2) nach außen vorragende Rippe (26) ausgebildet ist.

2. Handwerkzeug nach Anspruch 1, **dadurch gekennzeichnet, dass** das Hüllteil (1) einen geschlossenen Überzug bzgl. eines unter dem Hüllteil (1) ausgebildeten, bevorzugt aus Kunststoff-Hartteilen bestehenden Gehäuses (18) darstellt.

3. Handwerkzeug nach einem der vorhergehenden Ansprüche, **dadurch gekennzeichnet, dass** das Handwerkzeug (2) an seinem dem Arbeitskopf (4) abgewandten Ende einen zur Auswechslung vorgesehenen Akkumulator (10) aufweist und dass das Hüllteil (1) zugeordnet einer dem Arbeitskopf (4) abgewandten Bodenfläche (19) des Akkumulators (10) eine Öffnung (20) aufweist, um im Interesse der Auswechselbarkeit ein Freilegen des Akkumulators (10) zu ermöglichen.

4. Handwerkzeug nach einem der vorhergehenden Ansprüche, **dadurch gekennzeichnet, dass** das Hüllteil (1) Fußbereiche (22) aufweist, die zum teilweisen Untergriff des Akkumulators (10) ausgebildet sind.

5. Handwerkzeug nach einem der vorhergehenden Ansprüche, **dadurch gekennzeichnet, dass** das Hüllteil (1) innenseitig einer Hüllteilwandung (17) einen Vorsprung (27) aufweist, zum formschlüssigen Eingriff in eine Ausnehmung (28) des Handgriffbereiches (11).

6. Handwerkzeug nach Anspruch 5, **dadurch gekennzeichnet, dass** der Vorsprung (27) einstückig mit der Hüllteilwandung (17) ausgebildet ist.

7. Handwerkzeug nach Anspruch 6, **dadurch gekennzeichnet, dass** der Vorsprung (27) materialeinheitlich mit der Hüllteilwandung (17) ausgebildet ist.

8. Handwerkzeug nach einem der vorhergehenden Ansprüche, **dadurch gekennzeichnet, dass** das Hüllteil (1) schlauch- oder strumpfförmig ausgebildet ist, mit einer jeweils endseitigen Schlauchöffnung.

9. Handwerkzeug nach einem der vorhergehenden Ansprüche, **dadurch gekennzeichnet, dass** die Rippe (26) umlaufend ausgebildet ist.

10. Handwerkzeug nach einem der vorhergehenden Ansprüche, **dadurch gekennzeichnet, dass** die Rippe (26) bei Nutzung des Handwerkzeuges (2) zwischen einem Arbeitskopf und der das Handwerkzeug (2) führenden und betätigenden Hand angeordnet ist und so einen Abgleitschutz an dem Hüllteil (1) bietet, um so einem Abgleiten der Hand hin zu dem nicht oder zumindest nicht durch das Hüllteil isolierten und somit gegebenenfalls stromführenden Arbeitskopf zu verhindern, und dass die frei über eine Außenfläche des Hüllteils (1) abragende Rippe (26) eine Länge (a) radial zu einer Längserstreckungsachse (A) des Hüllteils (1) aufweist, die etwa ¼ bis ½ eines Abstandsmaßes (b) der Rippe (26) zu einem dem Arbeitskopf (4) zugewandten freien Ende des Hüllteils (1) entspricht.

## Claims

1. Hand tool (2) with an electromotive actuation, wherein the hand tool (2) has a handle region (11) and a working head (4) and an actuating switch (12) is provided in the handle region (11), which is arranged for manual actuation, wherein furthermore the handle region (11) including the actuating switch (12) is covered by a flexible envelope part (1) which, starting from an end of the handle region (11) remote from the working head (4), is designed to be free of openings as far as beyond the handle region (11), **characterized in that**, on the envelope part (1) facing the working head (4), and seen from an end of the handle region (11) facing away from the working head (4) beyond the actuating switch (12), a rib (26) projecting outwards transversely to a longitudinal extension (L) of the hand tool (2) is formed on the casing part (1).

2. Hand tool according to claim 1, **characterized in that** the envelope part (1) forms a closed coating with respect to a housing (18) formed under the envelope part (1) and preferably consisting of plastic hard parts.

3. Hand tool according to one of the preceding claims, **characterized in that** the hand tool (2) has an accumulator (10) provided for replacement at its end facing away from the working head (4), and **in that** the envelope part (1) has an opening (20) associated with a base surface (19) of the accumulator (10) facing away from the working head (4), in order to enable the accumulator (10) to be exposed in the interest of replaceability.

4. Hand tool according to one of the preceding claims, **characterized in that** the envelope part (1) has foot regions (22) which are designed to partially grip under the accumulator (10).

5. Hand tool according to one of the preceding claims, **characterized in that** the envelope part (1) has a projection (27) on the inside of a envelope part wall (17) for positive engagement in a recess (28) of the handle region (11).

6. Hand tool according to claim 5, **characterized in that** the projection (27) is formed in one piece with the wall (17) of the casing part.

7. Hand tool according to claim 6, **characterized in that** the projection (27) is formed in the same material as the wall (17) of the casing part.

8. Hand tool according to one of the preceding claims, **characterized in that** the envelope part (1) is tubular or stocking-shaped, with a tubular opening at each end.

9. Hand tool according to one of the preceding claims, **characterized in that** the rib (26) is formed circumferentially.

10. Hand tool according to one of the preceding claims, **characterized in that**, when the hand tool (2) is used, the rib (26) is arranged between a working head and the hand guiding and actuating the hand tool (2) and thus provides protection against slipping on the envelope part (1) in order to prevent the hand from slipping towards the working head, which is not insulated or at least not insulated by the envelope part and thus possibly carries current, and **in that** the rib (26) projecting freely over an outer surface of the envelope part (1) has a length (a) radially to a longitudinal extension axis (A) of the envelope part (1) which corresponds approximately to ¼ to ½ of a distance dimension (b) of the rib (26) to a free end of the envelope part (1) facing the working head (4).

## Revendications

1. Outil à main (2) avec un actionnement par moteur électrique, l'outil à main (2) présentant une zone de poignée (11) et une tête de travail (4) et un commutateur d'actionnement (12) étant prévu dans la zone de poignée (11), lequel est disposé pour l'actionnement manuel, la zone de poignée (11), y compris le commutateur d'actionnement (12), étant en outre recouverte d'une partie d'enveloppe flexible (1), qui, partant d'une extrémité de la zone de préhension manuelle (11) opposée à la tête de travail (4), est réalisée sans ouverture jusqu'au-delà de la zone de préhension manuelle (11), **caractérisée en ce que**, sur la partie d'enveloppe (1) tournée vers la tête de travail (4), et vu depuis une extrémité de la zone de poignée (11) opposée à la tête de travail (4), au-delà du commutateur d'actionnement (12), une nervure (26) faisant saillie vers l'extérieur transversalement à une extension longitudinale (L) de l'outil à main (2) est formée.

2. Outil à main selon la revendication 1, **caractérisé en ce que** la partie d'enveloppe (1) constitue un revêtement fermé par rapport à un boîtier (18) formé sous la partie d'enveloppe (1) et constitué de préférence de pièces dures en matière plastique.

3. Outil à main selon l'une des revendications précédentes, **caractérisé en ce que** l'outil à main (2) présente à son extrémité opposée à la tête de travail (4) un accumulateur (10) prévu pour être remplacé et **en ce que** la partie d'enveloppe (1) présente une ouverture (20) associée à une surface de fond (19) de l'accumulateur (10) opposée à la tête de travail (4), afin de permettre un dégagement de l'accumulateur (10) dans l'intérêt de l'interchangeabilité.

4. Outil à main selon l'une des revendications précédentes, **caractérisé en ce que** la partie d'enveloppe (1) présente des zones de pied (22) qui sont conçues pour s'engager partiellement sous l'accumulateur (10).

5. Outil à main selon l'une des revendications précédentes, **caractérisé en ce que** la partie d'enveloppe (1) présente, du côté intérieur d'une paroi de partie d'enveloppe (17), une saillie (27) pour l'engagement par complémentarité de forme dans un évidement (28) de la zone de poignée (11).

6. Outil à main selon la revendication 5, **caractérisé en ce que** la saillie (27) est formée d'une seule pièce avec la paroi de la partie d'enveloppe (17).

7. Outil à main selon la revendication 6, **caractérisé en ce que** la saillie (27) est réalisée dans le même matériau que la paroi de la partie d'enveloppe (17).

8. Outil à main selon l'une des revendications précédentes, **caractérisé en ce que** la partie d'enveloppe (1) est réalisée en forme de tuyau ou de bas, avec une ouverture de tuyau à chaque extrémité.

9. Outil à main selon l'une des revendications précédentes, **caractérisé en ce que** la nervure (26) est réalisée de manière périphérique.

10. Outil à main selon l'une des revendications précédentes, **caractérisé en ce que** la nervure (26) est disposée, lors de l'utilisation de l'outil à main (2), entre une tête de travail et la main qui guide et actionne l'outil à main (2) et offre ainsi une protection contre le glissement sur la partie d'enveloppe (1), afin d'empêcher un glissement de la main vers la tête de travail non isolée ou au moins non isolée par la partie d'enveloppe et donc éventuellement conductrice de courant, et **en ce que** la nervure (26) dépassant librement d'une surface extérieure de la pièce d'enveloppe (1) présente une longueur (a) radiale par rapport à un axe d'extension longitudinal (A) de la pièce d'enveloppe (1), qui correspond à environ ¼ à ½ d'une mesure de distance (b) de la nervure (26) par rapport à une extrémité libre de la pièce d'enveloppe (1) tournée vers la tête de travail (4).
